# EUROPÄISCHE PATENTSCHRIFT

(11) **EP 2 551 400 B1**
(45) Veröffentlichungstag und Bekanntmachung des Hinweises auf die Patenterteilung: **02.03.2016**
(21) Anmeldenummer: 12401135.4
(22) Anmeldetag: 02.07.2012
(51) Int. Cl.: D06F 39/14

(54) **Verschlussanordnung für eine Wäschebehandlungsmaschine**
Locking assembly for a washing treatment machine
Dispositif de fermeture pour une machine de traitement du linge

(43) Veröffentlichungstag der Anmeldung: 30.01.2013
(73) Patentinhaber: Miele & Cie. KG, 33332 Gütersloh (DE)
(72) Erfinder: Funcken, Florian, 33330 Gütersloh (DE); Hoppe, Holger, 59269 Beckum (DE); Kaftan, Waldemar, 49214 Bad Rothenfelde (DE); Krumbiegel, Sven, 33803 Steinhagen (DE)

(56) Entgegenhaltungen:
- DE-A1-102009 046 682
- DE-U1- 20 119 100
- DE-U1- 29 516 715
- US-A1- 2011 101 838

## Beschreibung

Die Erfindung betrifft eine Verschlussanordnung für eine Wäschebehandlungsmaschine, wie beispielsweise eine Waschmaschine oder einen Wäschetrockner mit einer in einer Gehäusewand angeordneten Beschickungsöffnung an der mittels einer Scharnieranordnung eine einen Glastopf umfassende Tür schwenkbar gelagert ist, und wobei der Scharnieranordnung gegenüber liegend ein Schließkloben zum Eingriff in die Tür angeordnet ist siehe US-A-20110161838.

Aus dem Stand der Technik ist gemäß der DE 295 16 715 U1 eine Waschmaschine mit einem verbesserten Türfenster bekannt, welche in einer Öffnung für den Eintrag der zu waschenden Wäsche aus einem die Öffnung verschließenden Türfenster besteht. In diesem ist ein Teil eines Scharniers zum Anlenken des Türfensters an einem Rand der Öffnung und ein Teil zum Schließen des Türfensters mit einem am Rand der Öffnung angebrachten Schloss zusammenwirkendes Rastglied angebracht. Das Türfenster, welches hierbei aus einem Bullauge besteht, umfasst einen Randbereich, auf den ein Teil des genannten Scharniers sowie das Rastglied zum Arretieren des Türfensters in der geschlossenen Stellung festgelegt sind. Zur Festlegung des Scharnierteils sowie des Rastglieds wird nach dem Stand der Technik vorgeschlagen dies mit einer Klebstoffschicht zwischen dem Bullauge und den Teilen vorzunehmen. Bei der aus dem Stand der Technik bekannten Scharnierschließklobenanordnung werden diese direkt an das als Bullauge ausgebildete topfförmige Glas geklebt. Dies führt dazu, dass Maßtoleranzen im Befestigungsbereich des Scharniers und des Schließklobens die Positionierung des Schlosses und der Scharnierbefestigung erschweren.

Der Erfindung stellt sich somit das Problem eine Verschlussanordnung für eine Wäschebehandlungsmaschine derart weiterzubilden, wobei insbesondere die Verschlussanordnung bezüglich des Glastopfs unabhängig von Maßtoleranzen festgelegt werden soll.

Erfindungsgemäß wird dieses Problem mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen darin, dass der Glastopf auf eine Deckscheibe geklebt wird, wobei die Deckscheibe ein Übermaß gegenüber dem Glastopf besitzt und das Scharnieranordnung und der Schließkloben auf die Deckscheibe geklebt werden. Man kann dann durch die Klebeverbindung zwischen der Deckscheibe und dem Glastopf Maßtoleranzen in der Dicke von Topf und Deckscheibe ausgleichen, insbesondere durch hochfeste, spaltüberbrückende Klebstoffe. Dies hat auch weitere Vorteile, wobei für den Träger Glas verwendet werden kann, der ein kostengünstiger Baustoff ist, wobei zudem eine Reduzierung der Bauteile gegeben ist. Die Verwendung von Glas als Träger bietet neue Gestaltungsmöglichkeiten, wobei die Befestigung von Schließkloben und Scharnieranordnung an der äußeren Sichtscheibe hierbei zu erkennen ist.

Gemäß der Erfindung wird vorgeschlagen, dass der Glastopf an einem aus Glas gefertigten Träger befestigt ist, an dem die Scharnieranordnung sowie der Schließkloben mit einem Klebstoff festgelegt sind. Dabei wird an der Rückseite des aus Glas gefertigten Trägers ein Teil der Scharnieranordnung aufgeklebt, wobei gegenüberliegend entsprechend der Schließkloben ebenfalls mit einem Klebstoff festgeklebt wird. Dabei ist der Träger aus einer Deckscheibe gebildet. Somit bietet die Tür ein aus Glas gefertigtes Gesamtbild. Die Deckscheibe bildet hierbei den Türrahmen, wobei dieser mit einem Übermaß an dem Glastopf befestigt ist. Das Übermaß der Deckscheibe bildet hierbei einen Ringbereich um den Glastopf, welches insbesondere zur klebenden Aufnahme eines Scharnieranordnungsteils sowie des Schließklobens bestimmt ist. Der Glastopf ist hierbei an der Deckscheibe mittels eines Klebstoffs befestigt. In einer vorteilhaften Ausgestaltung der Erfindung besteht hierbei der Klebstoff zwischen Deckscheibe und Glastopf aus einem hochfesten, spaltüberbrückenden Klebstoff, so dass hierüber entsprechend Toleranz an der Tür ausgeglichen werden kann.

In Weiterbildung der Erfindung sind auf dem Ringbereich der Deckscheibe die Scharnieranordnung sowie der Schließkloben mit Klebstoff festgelegt, wobei der Glastopf mit der Deckscheibe eine komplette Türeinheit bilden.

Ein Ausführungsbeispiel der Erfindung ist in den Zeichnungen rein schematisch dargestellt und wird nachfolgend näher beschrieben. Es zeigt:
- Figur 1: eine explosionsartige Darstellung der die Teile umfassenden Tür und
- Figur 2: eine Draufsicht auf die erfindungsgemäße Tür.

Die Figur 1 zeigt eine Verschlussanordnung 1 für eine nicht näher dargestellte Wäschebehandlungsmaschine wie beispielsweise eine Waschmaschine oder einen Wäschetrockner mit einer in einer Gehäusewand angeordneten Beschickungsöffnung, an der mittels einer Scharnieranordnung 2 eine einen Glastopf 3 umfassende Tür schwenkbar gelagert ist und wobei der Scharnieranordnung 2 gegenüberliegend ein Schließkloben 4 zum Eingriff in die Tür angeordnet ist.

Wie aus der Zusammenschau der Figur 1 und 2 ersichtlich ist, ist der Glastopf 3 an einem aus Glas gefertigten Träger befestigt, an dem die Scharnieranordnung 2 sowie der Schließkloben 4 mit einem Klebstoff befestigt sind. Die Scharnieranordnung 2 besteht hierbei aus einem ersten Teil 2.1, welches an dem Träger mit Klebstoff befestigt ist, in dem die Lagerachse 6 zur Halterung des zweiten Teils 2.2 der Schließanordnung 2 gelagert ist, welches gehäuseseitig befestigt wird. Wie insbesondere aus der Figur 1 ersichtlich ist, ist der Träger aus einer Deckscheibe 7 gebildet, die den Türrahmen bildet. Die Deckscheibe 7 umfasst hierbei ein Übermaß an dem Glastopf 3. Das Übermaß bildet einen Ringbereich 8 um den Glastopf 3, wie dies insbesondere aus der Figur 2 deutlich zu erkennen ist. Dabei ist der Glastopf 3 an der Deckscheibe 7 mittels eines Klebstoffs befestigt. Durch die Klebung zwischen Deckscheibe 7 und Glastopf 3, wobei der Klebstoff vorzugsweise aus einem hochfesten, spaltüberbrückenden Klebstoff besteht, ergibt sich insbesondere, dass zwischen diesen festgelegten Teilen 7 und 3 sich Toleranzen ausgleichen können.

Dabei sind auf dem Ringbereich 8 der Deckscheibe 7 die Scharnieranordnung 2 sowie der Schließkloben 4 ebenfalls mit Klebstoff festgelegt. Somit bilden wie aus der Figur 2 ersichtlich der Glastopf 3 mit der Deckscheibe 7 eine komplette Türeinheit.

## Patentansprüche

1. Verschlussanordnung (1) für eine Wäschebehandlungsmaschine, wie beispielsweise eine Waschmaschine oder einen Wäschetrockner mit einer in einer Gehäusewand angeordneten Beschickungsöffnung an der mittels einer Scharnieranordnung (2) eine ein Glastopf (3) umfassende Tür schwenkbar gelagert ist, und wobei der Scharnieranordnung (2) gegenüberliegend ein Schließkloben (4) zum Eingriff in die Tür angeordnet ist,
**dadurch gekennzeichnet,**
**dass** der Glastopf (3) an einem aus Glas gefertigten Träger befestigt ist, an dem die Scharnieranordnung (2) sowie der Schließkloben (4) mit einem Klebstoff festegelegt sind.

2. Verschlussanordnung nach Anspruch 1,
**dadurch gekennzeichnet,**
**dass** der Träger aus einer Deckscheibe (7) gebildet ist.

3. Verschlussanordnung nach Anspruch 2,
**dadurch gekennzeichnet,**
**dass** die Deckscheibe (7) den Türrahmen bildet.

4. Verschlussanordnung nach Anspruch 3,
**dadurch gekennzeichnet,**
**dass** die Deckscheibe (7) mit einem Übermaß an dem Glastopf (3) befestigt ist.

5. Verschlussanordnung nach Anspruch 4,
**dadurch gekennzeichnet,**
**dass** das Übermaß der Deckscheibe (7) einen Ringbereich (8) um den Glastopf (3) bildet.

6. Verschlussanordnung nach Anspruch 1 bis 5,
**dadurch gekennzeichnet,**
**dass** der Glastopf (3) an der Deckscheibe (7) mittels eines Klebstoffs befestigt ist.

7. Verschlussanordnung nach Anspruch 6,
**dadurch gekennzeichnet,**
**dass** der Klebstoff zwischen Deckscheibe (7) und Glastopf (3) aus einem hochfesten, spaltüberbrückenden Klebstoff besteht.

8. Verschlussanordnung nach Anspruch 4,
**dadurch gekennzeichnet,**
**dass** auf dem Ringbereich (8) der Deckscheibe (7) das Scharnierteil (2.1) sowie der Schließkloben (4) mit Klebstoff festgelegt sind.

9. Verschlussanordnung nach Anspruch 1 bis 8,
**dadurch gekennzeichnet,**
**dass** der Glastopf (3) mit der Deckscheibe (7) eine komplette Türeinheit aus Glas bilden.

## Claims

1. Closure arrangement (1) for a laundry treatment appliance, such as a washing machine or a tumble dryer comprising a loading opening arranged in a housing wall, on which loading opening a door comprising a bowl-shaped window (3) is pivotally mounted by means of a hinge arrangement (2), and the hinge arrangement (2) being arranged opposite a latch (4) for engaging in the door,
**characterised in that**
the bowl-shaped window (3) is fastened to a support made of glass, to which the hinge arrangement (2) and the latch (4) are fixed using an adhesive.

2. Closure arrangement according to claim 1,
**characterised in that**
the support is formed of a cover disc (7).

3. Closure arrangement according to claim 2,
**characterised in that**
the cover disc (7) forms the door frame.

4. Closure arrangement according to claim 3,
**characterised in that**
the cover disc (7) is fastened to the bowl-shaped window (3) so as to have an excess.

5. Closure arrangement according to claim 4,
**characterised in that**
the excess of the cover disc (7) forms a ring region (8) around the bowl-shaped window (3).

6. Closure arrangement according to any of claims 1 to 5,
**characterised in that**
the bowl-shaped window (3) is fastened to the cover disc (7) using an adhesive.

7. Closure arrangement according to claim 6,
**characterised in that**
the adhesive between the cover disc (7) and the bowl-shaped window (3) consists of a high-strength, gap-filling adhesive.

8. Closure arrangement according to claim 4,
**characterised in that**
the hinge part (2.1) and the latch (4) are fixed on the ring region (8) of the cover disc (7) using an adhesive.

9. Closure arrangement according to any of claims 1 to 8,
**characterised in that**
the bowl-shaped window (3) and the cover disc (7) together form a complete door unit made of glass.

## Revendications

1. Dispositif de fermeture (1) pour une machine de traitement du linge, comme par exemple un lave-linge ou un sèche-linge, avec une ouverture de chargement disposée dans une paroi de carter et sur laquelle est supportée en pivotement, au moyen d'un dispositif de charnière (2), une porte comprenant un pot en verre (3), et dans lequel, en face du dispositif de charnière (2), il est disposé un verrou de fermeture (4) destiné à engrener dans la porte,
**caractérisé en ce que**
le pot en verre (3) est fixé sur un support fabriqué en verre sur lequel le dispositif de charnière (2) ainsi que le verrou de fermeture (4) sont immobilisés avec une colle.

2. Dispositif de fermeture selon la revendication 1,
**caractérisé en ce que**
le support est formé d'un disque de recouvrement (7).

3. Dispositif de fermeture selon la revendication 2,
**caractérisé en ce que**
le disque de recouvrement (7) forme le cadre de porte.

4. Dispositif de fermeture selon la revendication 3,
**caractérisé en ce que**
le disque de recouvrement (7) est fixé, avec un surdimensionnement, sur le pot en verre (3).

5. Dispositif de fermeture selon la revendication 4,
**caractérisé en ce que**
le surdimensionnement du disque de recouvrement (7) forme une zone annulaire (8) autour du pot en verre (3).

6. Dispositif de fermeture selon les revendications 1 à 5,
**caractérisé en ce que**
le pot en verre (3) est fixé sur le disque de recouvrement (7) au moyen d'une colle.

7. Dispositif de fermeture selon la revendication 6,
**caractérisé en ce que**
la colle entre le disque de recouvrement (7) et le pot en verre (3) consiste en une colle très résistante franchissant les interstices.

8. Dispositif de fermeture selon la revendication 4,
**caractérisé en ce que**,
sur la zone annulaire (8) du disque de recouvrement (7), la partie de charnière (2.1) ainsi que le verrou de fermeture (4) sont immobilisés avec la colle.

9. Dispositif de fermeture selon les revendications 1 à 8,
**caractérisé en ce que**
le pot en verre (3) conjointement avec le disque de recouvrement (7) forment une unité de porte complète en verre.
